# EUROPÄISCHE PATENTSCHRIFT

(11) **EP 3 337 735 B1**
(45) Veröffentlichungstag und Bekanntmachung des Hinweises auf die Patenterteilung: **14.08.2019**
(21) Anmeldenummer: 16756944.1
(22) Anmeldetag: 16.08.2016
(51) Int. Cl.: B65D 77/04, A62C 3/06

(54) **PALETTENCONTAINER**
PALLET CONTAINER
CONTENEUR PALETTE

(30) Priorität: 17.08.2015 DE 102015010492
(43) Veröffentlichungstag der Anmeldung: 27.06.2018
(73) Patentinhaber: Mauser-Werke GmbH, 50321 Brühl (DE)
(72) Erfinder: WEYRAUCH, Detlev, 52372 Kreuzau-Untermaubach (DE)
(86) Internationale Anmeldenummer: PCT/EP2016/001395
(87) Internationale Veröffentlichungsnummer: WO 2017/028949

(56) Entgegenhaltungen:
- EP-A1- 0 879 771
- EP-A1- 2 979 991
- DE-A1- 19 747 690

## Beschreibung

Die Erfindung betrifft einen Palettencontainer zur Lagerung und zum Transport von insbesondere brennbaren oder leicht entzündlichen flüssigen Füllgütern mit einem dünnwandigen starren Innenbehälter aus thermoplastischem Kunststoff, der einen mit Schraubkappe verschließbaren oberen Einfüllstutzen und ggfs. einen im Bodenbereich vorderseitig angeordneten Entnahmestutzen ggfs. mit aufgesetzter Entnahmearmatur aufweist, mit einem den Kunststoff-Innenbehälter als Stützmantel dicht umschließenden Rohrgitterrahmen aus miteinander verschweißten Rohren und mit einer Bodenpalette, auf welcher der Kunststoffbehälter aufliegt und mit welcher der Rohrgitterrahmen fest verbunden ist, wobei der Kunststoff-Innenbehälter innerhalb des Rohrgitterrahmens von einer Feuerschutz-Isoliermatte umschlossen ist. Die vorliegende Erfindung bezieht sich gleichermaßen auf Palettencontainer ohne bodenseitige Entnahmearmatur, bei denen z.B. der Entnahmestutzen zugeschweißt ist oder gar kein Entnahmestutzen vorhanden bzw. vorgesehen ist.

### Stand der Technik:

Ein gattungsmäßiger Palettencontainer ist aus der DE 197 47 690 A1 (Sotra) bekannt, der sich durch eine feuerhemmende Bauweise auszeichnen und eine hinreichende Feuerwiderstandsfähigkeit besitzen soll. Dazu ist bei diesem Palettencontainer zwischen Kunststoff-Innenbehälter und Gitterkäfig eine dünnwandige thermische Isolierung angeordnet, die aus Pappe und Aluminiumfolie besteht. Diese plattenförmige Isolierung soll auch zumindest bei Stahlpaletten zwischen Innenbehälter-Unterboden und Paletten-Oberboden eingesetzt sein. Die dem Kunststoffbehälter zugewandte Seite der Isolierschicht soll aus Pappe und die dem Gitterrahmen zugeordnete Isolierschicht soll aus Aluminium bestehen, wobei die Aluminiumschicht als Hitzeschild und zur Wärmeableitung dienen soll, während die Pappschicht eine Isolierwirkung durch erschwerten Wärmeübergang bewirken soll. Die Isolierschichten aus Pappe und Aluminium können zusätzlich noch zwischen witterungsbeständigen Deckschichten aus Kunststoff, z. B. Polyethylen angeordnet sein. Nachteilig bei dieser bekannten Ausführung ist, dass die bodenseitige Entnahmearmatur und der gesamte Innenbehälter-Oberboden mit Einfüllstutzen und Schraubkappe frei und offen zugänglich bleibt und diese Bauteile somit völlig ungeschützt den Flammen eines angrenzenden Feuers ausgesetzt sind. Dadurch kann ein derartiger Palettencontainer mit unzureichendem Flammenschutz nur sehr kurzzeitig den Einwirkungen eines von außen einwirkenden Feuers widerstehen.

In der DE 101 61 693 A1 (Sch-Pro) wird ein ähnlicher Palettenbehälter mit Feuerschutz-Ausstattung offenbart, bei dem zwischen Innenbehälter und Gitterrahmen ein aus Blechtafeln bestehender Brandschutzmantel angeordnet ist. Weiterhin ist zwischen Brandschutzmantel und Innenbehälter noch eine zusätzliche Feuer- und Wärmeisolierung vorgesehen, die auch den Ober- und Unterboden des Kunststoff-Innenbehälters bedeckt. Der Kunststoff-Innenbehälter ist zur Ableitung von elektrischen Ladungen zudem noch von einer gitterartigen Umhüllung aus dünnem Metalldraht umschlossen. Die Feuer- und Wärmeisolierung besteht aus einer 2 mm dünnen Glasfaser-Vliesschicht (Glaswolle-Feuerschutzmaterial). In den Blechtafeln des Brandschutzmantels und der darunter sitzenden Isolierschicht, d. h. in der Abdeckung für den Innenbehälter-Oberboden und der vorderen Palettenbehälter-Wandung, sind entsprechende Aussparungen für einen ungehinderten Zugriff zu dem oberen Einfüllstutzen mit abnehmbarer Schraubkappe und der bodenseitigen Entnahmearmatur ausgeformt. Die Aussparung für die untere Entnahmearmatur ist zu deren Schutz durch einen herunterklappbaren Blechdeckel verschließbar.

Dieser bekannte Palettenbehälter soll den Feuerschutzrichtlinien nach der US-Norm NFPA-30 zur Lagerung von brennbaren und leicht entzündlichen Flüssigkeiten, die von den Underwriters Laboratories (UL) überwacht werden, entsprechen und soll die Innenblase bei Feuer mindestens 20 Minuten lang (bei Unterstützung durch eine Sprinkleranlage) vor Beschädigung bzw. gegen Auslaufen des flüssigen Füllgutes schützen.

Bei dieser Ausführung ist allerdings nachteilig, dass die Schraubkappe auf dem oberen Einfüllstutzen völlig frei und ungeschützt ist. Bei einem Brandtest wurde festgestellt, dass die eingesetzten Blechteile des Brandschutzmantels sich bei äußerer Hitzeeinwirkung derart verziehen und verformen, dass sich Spalten an den Stoßkanten und zwischen der Blechklappe und der vorderseitigen Blechtafel bilden, durch die Hitze und Flammen eindringen können. Durch die in den unteren Entnahmebereich gelangenden Flammen begann die aus Kunststoff bestehende Armatur zu brennen und als Resultat traten bereits nach 10 Minuten Undichtigkeiten auf. Diese bekannte Konstruktion eines feuergeschützten Palettenbehälters erfordert zudem eine aufwändige sowie kostenträchtige Fertigung und Montage mit Einsetzen der zusätzlichen Bauteile der Blechummantelung inklusive der oberen Deckel-Blechplatte. Auch ist der blasgeformte Kunststoff-Innenbehälter durch die Glasfaserisolierung elektrisch vom Gitterrahmen und der Bodenwanne getrennt bzw. isoliert, so dass als elektrische Verbindung für eine Ableitung von elektrischen Ladungen eine gitterartige Umhüllung aus dünnem Metalldraht erforderlich wird.

Es ist Aufgabe der vorliegenden Erfindung einen gattungsmäßigen Palettencontainer mit Flammschutz-Ausrüstung derart weiter auszubilden, dass die bestehenden Nachteile des Stands der Technik überwunden werden und den speziellen Kunden dieses besonderen Produkts eine verbesserte und preiswertere Ausführung im Markt bereitgestellt wird.

Lösung: Diese Aufgabe wird mit den besonderen Merkmalen des Patentanspruchs 1 gelöst. Die Merkmale in den Unteransprüchen zeigen weitere vorteilhafte Ausgestaltungsmöglichkeiten des erfindungsgenmäßen Palettencontainers auf.

Dadurch, dass die Feuerschutz-Isoliermatte allseitig, d. h. von allen sechs Seiten, um den kubusförmigen Kunststoffbehälter herum auch vor dessen oberem Schraubdeckelbereich und bodenseitigem Füllgut-Entnahmebereich angeordnet ist, und sich die aneinandergrenzenden Seitenkanten der einzelnen Wandungs-Teilstücke der Feuerschutz-Isoliermatte in den vier vertikalen rechtwinkligen Eckbereichen und in den horizontalen oberen und unteren rechtwinkligen Eckbereichen entlang der Seitenkanten des Kunststoff-Innenbehälters um ein Stück überlappen, wird auf einfache aber sichere Weise gewährleistet, dass der hitzeempfindliche Innenbehälter aus thermoplastischem Kunststoff an jeder Stelle vor einer direkten Flammeneinwirkung geschützt ist, wobei in der Feuerschutz-Isoliermatte im Bereich um die Schraubkappe für den oberen Einfüllstutzen und im Bereich um die ggfs. aufgesetzte Entnahmearmatur jeweils eine zu öffnende und wieder verschließbare überlappende Abdeckklappe ausgebildet ist, wodurch der Schraubdeckel sowie ggfs. die Entnahmearmatur vollständig abgedeckt und jederzeit zugänglich sind.

In vorteilhafter Ausgestaltung der Erfindung ist vorgesehen, dass die vier separaten Zuschnittsteile der Feuerschutz-Isoliermatte für die vier Seitenwandungen des Kunststoff-Innenbehälters mit ihren jeweils anhängenden Überlappungsstreifen aus zwei gleich großen und zwei unterschiedlich großen Teilstücken bestehen, wobei deren anhängende Überlappungsstreifen so groß ausgebildet sind, dass - unter Verzicht auf ein separates Isoliermatten-Teilstück für den Oberboden des Kunststoff-Innenbehälters - eine völlige überlappende Abdeckung des Oberbodens mitsamt Einfüllöffnung stattfindet. Dabei weisen die beiden gleich großen Zuschnittsteile der Feuerschutz-Isoliermatte für die beiden längeren Seitenwandungen des Kunststoff-Innenbehälters jeweils einen anhängenden Überlappungsstreifen mit einer Breite von ca. 100 mm bis 450 mm, vorzugsweise ca. 300 mm, auf, die auf einfache Weise als breite Überlappungsstreifen zur Abdeckung des Oberbodens des Kunststoff-Innenbehälters von oben seitlich auf den Oberboden klappbar ausgebildet sind.

Eine weitere erfindungsgemäße Ausgestaltung sieht vor, dass die beiden unterschiedlich großen Zuschnittsteile der Feuerschutz-Isoliermatte für die beiden kürzeren Seitenwandungen des Kunststoff-Innenbehälters mit zwei unterschiedlich breiten Überlappungsstreifen als Abdeckklappen für den Oberboden des Innenbehälters ausgestattet sind, wobei das rückwärtige Zuschnittsteil der Feuerschutz-Isoliermatte einen Überlappungsstreifen mit einer Breite von ca. 300 mm bis 550 mm, vorzugsweise ca. 450 mm, und das vorderseitige Zuschnittsteil der Feuerschutz-Isoliermatte einen Überlappungsstreifen mit einer Breite von ca. 1100 mm bis 600 mm, vorzugsweise ca. 850 mm, aufweist.

Für den Schutz des Kunststoff-Innenbehälters im unteren Bereich des vor äußerer Flammeneinwirkung geschützten Palettencontainers ist das Zuschnittsteil für die Bodenfläche des Kunststoff-Innenbehälters an allen vier Seitenkanten mit jeweils einem Überlappungsstreifen ausgestattet, wobei nur die beiden gegenüberliegenden schmalen Überlappungsstreifen an den langen Seitenkanten des Innenbehälters eine gleiche Breite von ca. 50 mm bis 125 mm, vorzugsweise ca. 75 mm, aufweisen. Die Breite der jeweiligen Überlappungsstreifen und Abdeckklappen ist immer rechtwinklig von ihrer Verbindungslinie (Knickkante) mit dem jeweiligen flächigen Zuschnitts-Teilstück aus gemessen.

Den Überlappungsstreifen der Zuschnittsteile der Feuerschutz-Isoliermatte kommt bei dieser Erfindung eine große Bedeutung zu. Dazu ist in weiterer Ausgestaltung vorgesehen, dass das Zuschnittsteil für die Bodenfläche des Kunststoff-Innenbehälters an der kürzeren rückwärtigen Seitenkante des Innenbehälters einen Überlappungsstreifen mit einer Breite von ca. 100 mm bis 200 mm, vorzugsweise ca. 150 mm, und an der kürzeren vorderseitigen Seitenkante des Innenbehälters einen Überlappungsstreifen mit einer Breite von ca. 100 mm bis 300 mm, vorzugsweise ca. 200 mm, aufweist, wobei dieser Überlappungsstreifen mittig unterbrochen und mit einer Aussparung für einen Zugriff auf die Entnahmearmatur versehen ist. Um die Entnahmearmatur sicher vor ungewollter Hitzeeinwirkung schützen zu können, ist erfindungsgemäß vorgesehen, dass auf der Unterseite des Zuschnittsteils für die Bodenfläche vor der Aussparung in dem Überlappungsstreifen an der kürzeren vorderseitigen Seitenkante des Innenbehälters ein rechteckförmiges Teilstück der Feuerschutz-Isoliermatte angenäht ist, mit dem die Aussparung für die Entnahmearmatur an deren Seitenrändern vollständig überlappend abdeckbar ist.

Um verschiedene Anforderungen zu erfüllen, ist die Feuerschutz-Isoliermatte zweckmäßigerweise zweischichtig ausgebildet und weist dazu eine äußere hitzebeständige Textil-Gewebeschicht und eine innere Schicht aus hitzebeständigem Faservlies auf. Dabei ist die äußere Textil-Gewebeschicht mit einer metallpulverenthaltenden Polyurethan-Beschichtung ausgerüstet, die durch eine Befüllung mit Aluminiumpulver elektrisch leitfähig (ableitend) ausgebildet ist.

Zur Ableitung von elektrischen Ladungen von der Oberfläche des Kunststoff-Innenbehälters muss ein direkter Kontakt mit diesem nach außen hergestellt sein, wozu die verschließbaren überlappenden Abdeckklappen der Feuerschutz-Isoliermatte für den oberen Schraubdeckel sowie die untere Entnahmearmatur auch innenseitig mit der elektrisch leitfähigen Textil-Gewebeschicht ausgestattet sind. Dies macht auch die Handhabung der Abdeckklappen angenehmer, da man mit den Händen nicht direkt in Kontakt mit dem inneren, glasfaserenthaltenden Faservlies der Feuerschutz-Isoliermatte kommt.

Für Einsatzbereiche mit normalen Anforderungen hat sich für den thermischen Schutz der derart ausgestatteten Palettencontainer gegen eine Hitzeeinwirkung eines aufflammenden Brandherdes herausgestellt, dass es ausreichend ist, wenn die innere Vliesschicht und die äußere Textil-Gewebeschicht der Feuerschutz-Isoliermatte für eine einseitige kurzzeitige (unter einer Minute) Temperaturbelastung von wenigstens ca. 600° C ausgelegt sind. Dementsprechend ist in gleicher kostengünstiger Weise vorgesehen, dass die innere Vliesschicht und die äußere Textil-Gewebeschicht der Feuerschutz-Isoliermatte für eine einseitige dauerhafte (über fünf Minuten) Temperaturbelastung von ca. 550° C ausgelegt sind.

Für außerordentliche Einsatzbereiche mit extremen Anforderungen an einen Hitzeschutz kann die innere Vliesschicht und die äußere Textil-Gewebeschicht der Feuerschutz-Isoliermatte für eine einseitige kurzzeitige (unter einer Minute) Temperaturbelastung von ca. 1600° C ausgebildet und für eine einseitige dauerhafte (über fünf Minuten) Temperaturbelastung von 1200° C ausgelegt sein.

In Ausgestaltung der Erfindung ist zweckmäßigerweise vorgesehen, dass die Feuerschutz-Isoliermatte insgesamt mit äußerer Textil-Gewebeschicht und innerer Vliesschicht eine Dicke zwischen 5 mm bis 8 mm, vorzugsweise 7 mm aufweist, wobei die Dicke der äußeren Textil-Gewebeschicht nur 1 mm bis 2 mm, vorzugsweise ca. 1,5 mm beträgt. Die erfindungsgemäßen Überlappungsstreifen mit doppelter Wandstärke der einzelnen Wandungsteilstücke der Feuerschutz-Isoliermatte befinden sich zum einen in den vier vertikalen rechtwinkligen Eckbereichen des Gitterrahmens bzw. des Kunststoff-Innenbehälters und zum anderen horizontal umlaufend am oberen und unteren Rand des Gitterrahmens. Entlang der Seitenkanten an den 90°-Bögen des Kunststoff-Innenbehälters ist der Abstand zu den Rohrstäben des Gitterrahmens größer als in den ebenen Seitenwandungen von Kunststoff-Innenbehälter und Gitterrahmen, so dass in diesen Eckbereichen zwischen Kunststoff-Innenbehälter und äußerem Gitterrahmen auf vorteilhafte Weise ausreichend Platz für die doppelschichtigen Überlappungsstreifen der Feuerschutz-Isoliermatte vorhanden ist.

Nach einer weiteren erfindungsgemäßen Ausführung ist das vordere oder/und das hintere Seitenwandteil der Feuerschutz-Isoliermatte nach oben hin derart verlängert ausgebildet, dass es nach Art einer Abdeckklappe oben über den Schraubdeckel legbar bzw. in Richtung auf das gegenüberliegende Seitenwandteil übereinander legbar ausgebildet ist, wodurch eine weitreichende Überlappung der oberen Isoliermatten-Teile erreicht wird und der Schraubdeckel vollständig und sicher abgedeckt ist. Die vordere und die hintere Abdeckklappe sind jeweils unter den beiden Quertraversen des Gitterrohrrahmens hindurchgeführt und werden von diesen auf dem Oberboden des Kunststoff-Innenbehälters fixiert. Vorzugsweise ist die vordere Abdecklappe ein Stück länger als die hintere Abdeckklappe ausgeführt. Die hintere - etwas kürzere - Abdeckklappe reicht fast bis an den oberen Einfüllstutzen. Die vordere Abdeckklappe, die den auf den Einfüllstutzen aufgeschraubten Schraubdeckel abdeckt, reicht bis etwa an die hintere Quertraverse. Zum Verschließen der Feuerschutz-Isoliermatte wird das Ende bzw. die Vorderkante der vorderen - etwas längeren - Abdeckklappe unter die Vorderkante der hinteren Abdeckklappe bis etwa zur hinteren Quertraverse geschoben, so dass die vordere Abdeckklappe um ein Stück von der hinteren Abdeckklappe abgedeckt wird, bzw. sich die beiden Abdeckklappen um ein gutes Stück überlappen.

Als sicherer Schutz der unteren Entnahmearmatur ist zur vollständigen Ab- bzw. Überdeckung der bodennahen Ausnehmung für den Zugriff auf die Entnahmearmatur in dem vorderen Seitenwandungs-Zuschnittsteil der Feuerschutz-Isoliermatte ein separates rechteckförmiges Zuschnittsteil vorgesehen, das größer als die rechteckförmige Ausnehmung für die Entnahmearmatur ausgebildet ist, wobei das separate Zuschnittsteil der Feuerschutz-Isoliermatte mit seinem unteren Rand bodenseitig an der Feuerschutz-Isoliermatte unterhalb des Kunststoff-Innenbehälters angenäht ist, so dass es als DeccKlappe von unten nach oben vor die Ausnehmung klappbar und hinter einem horizontalen Gitterstab festklemmbar ausgebildet ist. Dadurch wird mit Sicherheit verhindert, dass im Falle eines Feuers Flammen in den Freiraum um die Entnahmearmatur (doghouse) gelangen können, welche - wie es bei bekannten Palettenbehältern dieser Bauart bisher üblich war - die in den Freiraum ragende, aus Kunststoff bestehende Entnahmearmatur und deren Handgriff binnen kurzer Zeit zum Aufschmelzen bringen und verbrennen würden.

Durch die zuvor aufgezeigten Merkmale der vorliegenden Erfindung ist es möglich , einen gattungsmäßigen Palettencontainer mit Flammschutz-Vorrichtung derart auszubilden, dass er einfacher und kostengünstiger herstellbar ist, aus weniger Bauteilen besteht und gewichtsmäßig leichter ausgebildet ist, wobei die Dichtigkeit des befüllten Kunststoff-Innenbehälters wenigstens für eine Dauer der Flammeneinwirkung von ca. 25 Minuten gewährleistet ist.

Weitere Vorteile der vorliegenden erfindungsgemäßen Lösung liegen insbesondere darin: Die innenseitige, glasfasermaterialenthaltende Faservliesschicht ist üblicherweise nicht leitend. Bei der vorliegenden Konstruktion ist im Bereich des Einfüllstutzens und auch der Entnahmearmatur das antistatische / leitfähig beschichtete Gewebe der Außenschicht auch innenseitig aufgebracht und somit in direktem Kontakt zum Kunststoffinnenbehälter. Dadurch ist eine Erdung des ableitfähigen Blasteils über die leitfähige Innenschicht zur Gewebeaußenseite und damit zum Gitterkorb bzw. der Bodenwanne gewährleistet.

Die Erfindung wird nachfolgend anhand eines in den Zeichnungen schematisch dargestellten Ausführungsbeispiels näher erläutert und beschrieben. Es zeigen:
- Figur 1: in perspektivischer Ansicht einen erfindungsgemäßen Palettencontainer mit Feuerschutz-Isoliermatte
- Figur 2: in Querschnitts-Teilansicht den Aufbau einer zweischichtigen Feuerschutz-Isoliermatte,
- Figur 3: in perspektivischer Ansicht die einzelnen Wandungsteile mit äußeren Überlappungsbereichen für die Feuerschutz-Isoliermatte,
- Figur 4: in perspektivischer Ansicht die einzelnen Wandungsteile in zusammengesetzter kubischer Form bei geöffnetem Oberboden,
- Figur 5: in perspektivischer Ansicht die einzelnen Wandungsteile in zusammengesetzter kubischer Form bei geschlossenem Oberboden,
- Figur 6: in Draufsicht die einzelnen Zuschnittsteile mit äußeren Überlappungsbereichen für den Unterboden, Oberboden und die Vorder- und Rückwandung,
- Figur 7: in Draufsicht die einzelnen Zuschnittsteile mit äußeren Überlappungsbereichen für die zwei gegenüberliegenden Seitenwandungen,
- Figur 8: eine Draufsicht auf die Abdeckklappe für die untere Entnahmearmatur,
- Figur 9: eine perspektivische Ansicht außenseitig auf eine separate Schutzhaube für die untere Entnahmearmatur und
- Figur 10: eine perspektivische Ansicht innenseitig von unten auf die separate Schutzhaube für die untere Entnahmearmatur

In Figur 1 ist mit der Bezugsziffer 10 ein erfindungsgemäßer Palettencontainer (UL-IBC) mit einem Füllvolumen von 1000 I bezeichnet, mit einem (nicht ersichtlichen) dünnwandigen starren Innenbehälter aus thermoplastischem Kunststoff für die Lagerung und den Transport von insbesondere gefährlichen brennbaren Flüssigkeiten, mit einem den Kunststoffbehälter als Stützmantel dicht umschließenden Rohrgitterrahmen 12 und mit einer Bodenpalette 14, auf welcher der Kunststoffbehälter aufliegt und mit welcher der Stützmantel fest verbunden ist. Der Rohrgitterrahmen 12 (Außenbehälter) des Palettencontainers 10 besteht aus miteinander verschweißten vertikalen und horizontalen Rohren 16, 18. Um einen geschlossenen Außenbehälter zu erhalten, sind die umlaufenden horizontalen Rohre 18 jeweils miteinander verbunden. Die Bodenpalette 14 kann als Stahlpalette, als Composite-Palette (Stahlrohrrahmen mit Kunststoff-Füßen) oder als spezielle hitzeresistente Holzpalette ausgebildet sein. Bei diesem Palettencontainer 10 ist - unter Verzicht auf eine allseitige Blechmantel-Umhüllung - eine Feuerschutz-Isoliermatte 20 als vollständige Umhüllung direkt zwischen dem Rohrgitterrahmen 12 und dem Kunststoff-Innenbehälter angeordnet. Die Feuerschutz-Isoliermatte 20 besteht aus mehreren, vorzugsweise fünf, verschieden großen Teilstücken, die sich in den Eckbereichen von Kunststoff-Innenbehälter und Rohrgitterrahmen 12 jeweils um ein Stück überlappen. Diese Überlappung bzw. Überdeckung der aneinandergrenzenden Zuschnittsteile der Feuerschutz-Isoliermatte 20 soll wenigstens ca. 20 mm bis 120 mm, vorzugsweise ca. 75 mm betragen. Diese derart gebildeten Überlappungsstreifen 22 verlaufen am oberen und unteren Rand des Rohrgitterrahmens 12 bzw. des Kunststoff-Innenbehälters in horizontaler Richtung und in den rechtwinkligen Eckbereichen der aneinandergrenzenden Seitenwandungen des Rohrgitterrahmens 12 in vertikaler Richtung.

Die auf den zentralmittig im Oberboden des Innenbehälters angeordneten Einfüllstutzen aufgeschraubte Schraubkappe ist von einer oberen großen Abdeckklappe 24 und die untere Entnahmearmatur ist von einer kleineren Abdeckklappe 26 abgedeckt, so dass der Kunststoff-Innenbehälter vollständig umhüllt und lückenlos eingepackt ist, und in einem Brandfall keine Flammen und direkte Hitzeeinwirkung (Heißluft) an ihn heran gelangen kann. Die Teilstücke der Feuerschutz-Isoliermatte 20 sind nicht miteinander vernäht, weil dies zu arbeitsaufwändig und kostenintensiv wäre. Sie sind einfach in den Rohrgitterrahmen 12 eingestellt und klemmen sich in den Überlappungsstreifen 22 selbst fest, bis der Innenbehälter eingesetzt wird und alle Teilstücke zwischen Innenbehälter und Rohrgitterrahmen festgeklemmt sind. Die einzige Ausnahme ist das kleine Rechteck-Teilstück zum Abdecken der Entnahmearmatur, das fest an das Boden-Teilstück 32 angenäht ist. Diese kleine Abdeckklappe 26 wird zu ihrer Fixierung im geschlossenen Zustand lediglich hinter den ersten querverlaufenden Gitter-Rohrstab (Horizontalstab) oberhalb der Entnahmearmatur geschoben und dadurch festgeklemmt. Bei einem Zugriff auf die untere Entnahmearmatur kann die Abdeckklappe 26 einfach von Hand hinter dem querverlaufenden Rohrstab hervorgezogen und zum Verschließen wieder dahintergesteckt werden. Die lange obere Abdeckklappe 24 zur Abdeckung der Schraubkappe auf dem oberen Einfüllstutzen wird im Verschlussfall unter die Vorderkante des gegenüberliegenden, von dem Rückwand-Teilstück 42 oben auf den Kunststoff-Innenbehälter aufgeklappten Überlappungsstreifens 44 bis zu einer darüber querverlaufenden Quertraverse 48 gesteckt und dadurch fixiert. Zum Öffnen bzw. zum Freilegen der Schraubkappe wird diese Abdeckklappe 24 unter dem Überlappungsstreifen 44 hervorgezogen und nach dem Befüllen des Innenbehälters und Aufschrauben der Schraubkappe wieder unter den gegenüberliegenden Überlappungsstreifen 44 eingeschoben und festgeklemmt.

Figur 2 zeigt in einem Kreisausschnitt den strukturellen Aufbau der Feuerschutz-Isoliermatte 20, die hier zweischichtig mit einer äußeren Textil-Gewebeschicht 28 und einer inneren Faservliesschicht 30 ausgebildet ist: Die äußere Textil-Gewebeschicht 28 ist mit einer Polyurethan Beschichtung versehen. Die Beschichtung ist mit einem Metallpulver angereichert. Das Metallpulver besteht vorzugsweise aus Aluminiumpigmenten. Diese Oberflächenbeschichtung aus Polyurethan mit Aluminiumpulver ist einerseits für eine hohe Hitzeabstrahlung aufgebracht. Diese Polyurethan Beschichtung weist neben wasserabstoßenden Eigenschaften auch antistatische Eigenschaften (30-50 GΩ - 100V) auf, wodurch der erfindungsgemäße UL-IBC für EX-Anwendungen geeignet ist und mit entsprechender EX-Zulassung zertifiziert werden kann. Das eingesetzte Textil-Gewebe der äußeren Textil-Gewebeschicht 28 ist aus hochwertigen z.T. texturierten und gezwirnten Garnen hergestellt und hervorragend geeignet für Thermo- und Schallisolierungen bei hoher Temperaturbeständigkeit. Es ist in preiswerter Ausführung für mittelhohe Ansprüche mit kurzzeitiger Temperaturbelastung von ca. 600° C und dauerhafter Temperaturbelastung von ca. 550° C unter der Bezeichnung "isoTEX" auf dem Markt frei käuflich und findet üblicherweise Verwendung als Hitzeschutzgewebe z. B. für Schweißervorhänge und Feuerlöschdecken.

Für höchste Temperaturbeanspruchungen mit kurzzeitiger Belastung von ca. 1600° C und dauerhafter Temperatureinwirkung von ca. 1200° C ist ein besonderes Textilgewebe auf dem Markt frei käuflich und erhältlich. Dieses hochtemperaturbeständige "silTEX"-Schutzgewebe wurde speziell für den langfristigen und dauerhaften Einsatz im Hochtemperaturbereich entwickelt und ist nicht brennbar. Es eignet sich besonders als Hitzeschutz- und Isoliergewebe für höchste Temperaturbeanspruchung und bietet einen hervorragenden Schutz, auch gegen flüssige Metallspritzer und glühende Schlacken. Bei der inneren Faservliesschicht 30 besteht das verwendete Vlies aus mechanisch vernadelten Silikat-Glasfasern mit ausgezeichneten Isolationseigenschaften und hoher Temperaturbeständigkeit. Die Vliesmatten sind sehr flexibel und werden industriell zur Dämmung oder Isolierung eingesetzt; sie sind für diese Zwecke unter der Bezeichnung "isoFLEX" auf dem Markt erhältlich.

In Figur 3 sind alle sechs einzelnen Wandungs-Teilstücke mit den äußeren Überlappungsstreifen 22 der Feuerschutz-Isoliermatte dargestellt. Basisteil ist ein großes Boden-Wandungsteil 32 mit Abmessungen von 1000 mm x 1170 mm mit seitlich umlaufenden hochgeklappten Überlappungsstreifen 22 an allen vier Seitenkanten, wobei der vordere, etwas höhere Überlappungsstreifen 34 eine Aussparung 36 für den Zugriff auf die Entnahmearmatur aufweist. Zur überlappenden Abdeckung dieser Aussparung 36 und zum Schutz der Entnahmearmatur ist die kleine rechteckförmige Abdeckklappe 26 vorgesehen, die unterhalb des Boden-Wandungsteils 32 fest angenäht ist. Des Weiteren umfasst die Feuerschutz-Isoliermatte zwei sich gegenüberstehende Teilstücke 38 für die längeren Seitenwandungen mit jeweils großen Überlappungsstreifen 40 am oberen Rand. Für die kürzeren Seitenwandungen, d. h. für die hintere Rückwandung ist ein Teilstück 42 mit großem leicht trapezförmigem Überlappungsstreifen 44 am oberen Rand und für die Vorderwandung ein rechteckiges Teilstück 46 mit sehr großem leicht trapezförmigem Überlappungsstreifen am oberen Rand vorgesehen, wobei dieser sehr große Überlappungsstreifen als obere große Abdeckklappe 24 bezeichnet wird, da er über die Schraubkappe des oberen Einfüllstutzens geklappt wird.

Zum besseren Verständnis ist in Figur 4 in perspektivischer Ansicht dargestellt, wie sich die einzelnen Teilstücke der Feuerschutz-Isoliermatte 20 in zusammengesetzter kubischer Form bei geöffnetem Oberboden, bzw. mit aufgeklappten oberen Überlappungsstreifen 40, 44 und aufgeklappter oberer Abdeckklappe 24 in den Eckbereichen mit den Überlappungsstreifen 22 überdecken (ohne umschließenden Rohrgitterrahmen des Palettencontainers).

In Figur 5 ist die kubische Form der zusammengesetzten Teilstücke der Feuerschutz-Isoliermatte 20 mit geschlossenem Oberboden bzw. mit eingeklappten oberen Überlappungsstreifen 40, 44 und eingeklappter oberer Abdeckklappe 24 ersichtlich. Dabei wird die Vorderseite der oberen Abdeckklappe 24 um ein Stück in der Größenordnung von etwa 50 mm bis 100 mm von dem breiten oberen Überlappungsstreifen 44 überdeckt.

Die Montage der einzelnen Teilstücke der Feuerschutz-Isoliermatte 20 erfolgt natürlich nicht im freien Raum, sondern schrittweise in den Rohrgitterrahmen 12 des Palettencontainers hinein. Dabei wird zuerst das Boden-Wandungsteil 32 symmetrisch auf die Oberfläche der Boden-Palette 14 aufgelegt und die kleine Abdeckklappe 26 für die Entnahmearmatur wird zwischen den beiden mittleren Vertikalstäben herausgezogen. Die etwas längeren Überlappungsstreifen 34 der Vorderwandung und der Rückwandung werden von innen gegen die Rohrstäbe des Gitterrahmens hochgestellt, danach werden die beiden schmaleren Überlappungsstreifen 22 der längeren Seitenkanten ebenfalls von innen gegen die Rohrstäbe hochgestellt. Von den vier Seitenwandungen wird dann das vordere Wandungsteil 46 der Feuerschutz-Isoliermatte 20 in den Gitterrahmen 12 eingehängt, wobei die seitlichen Überlappungsstreifen 22 in den vertikalen Eckbereichen von innen gegen die benachbarten Seitenwandungen des Rohrgitterrahmens derart umgebogen werden, dass jeweils der äußerste Vertikalstab der benachbarten Seitenwandung um wenigstens 10 mm überdeckt ist. Die obere große Abdeckklappe 24 am oberen Rand der Vorderwandung 46 bleibt zunächst frei nach außen geklappt. Danach wird das gegenüberliegende Teilstück der Feuerschutz-Isoliermatte für die kürzere Rückwandung des Kunststoff-Innenbehälters in den Rohrgitterrahmen 12 eingesetzt, wobei die seitlichen Überlappungsstreifen 22 in den vertikalen Eckbereichen gleichermaßen von innen gegen die benachbarten Seitenwandungen des Rohrgitterrahmens derart umgebogen werden, dass jeweils der äußerste Vertikalstab der benachbarten Seitenwandung um wenigstens 10 mm überdeckt ist. Zur Vervollständigung werden nun noch die beiden gegenüberliegenden längeren Seitenwandungen eingesetzt und von innen gegen den Rohrgitterrahmen und an den Seitenkanten in den vertikalen Eckbereichen von innen gegen die Überlappungsstreifen 22 der Vorderwandung 46 und Rückwandung 42 gedrückt. Schließlich wird der Kunststoff-Innenbehälter eingeschoben und die oberen breiten Überlappungsstreifen 40, 44 und die obere große Abdeckklappe 24 werden auf den Oberboden des Innenbehälters eingeklappt.

Auf dem Oberboden des Innenbehälters sind seitlich neben dem Einfüllstutzen bzw. der aufgeschraubten Schraubkappe zwei hochstehende Ösen ausgebildet, die durch extra dafür vorgesehene Schlitze in dem oberen Überlappungsstreifen 44 und der Abdeccklappe 24 der Feuerschutz-Isoliermatte 20 hindurchgesteckt werden, so dass sie nach oben herausstehen (siehe Fig. 1). Durch diese hochstehenden Ösen werden zwei querverlaufende Metallstäbe, die sogenannten Quertraversen 48 hindurchgesteckt und am oberen Außenrand des Rohrgitterrahmens 12 verschraubt. Diese Quertraversen 48 dienen der sicheren Fixierung und Niederhaltung der sich überlappenden vier Teilstücke der Feuerschutz-Isoliermatte 20 (Überlappungsstreifen 40, 44 und große Abdeckklappe 24).

In Figur 6 und Figur 7 sind noch einmal die einzelnen Zuschnittsteile von der Innenseite her mit äußeren Überlappungsstreifen für den Unterboden, die Vorder- und Rückwandung sowie für die beiden gegenüberliegenden Seitenwandungen mit weiteren Details dargestellt. So ist in der kürzeren oberen Abdeckklappe bzw. dem Überlappungsstreifen 44 am oberen Rand ein Bereich 50 grau gepunktet ausgeführt; ebenso ist ein derartiger grau gepunkteter Bereich 50 am unteren Rand der Boden-Isoliermatte 32 direkt vor der Aussparung 36 im Überlappungsstreifen 34 ausgeführt und nahezu die gesamte Unterseite der große Abdeckklappe 24 ist als grau gepunkteter Bereich 50 gezeichnet. Diese grau gepunktete Bereiche 50 symbolisieren, dass hier auch die Innenseite (bzw. Unterseite) der Feuerschutz-Isoliermatte mit der silberfarbigen äußeren Textil-Gewebeschicht (28) bedeckt ist.

Die in Figur 8 dargestellte kleine Abdeckklappe 26 ist ganzflächig als grau gepunkteter Bereich 50 mit der elektrisch leitfähigen Textil-Gewebeschicht bedeckt. Am unteren Rand ist noch die Befestigungsnaht erkennbar, mittels derer die Abdeckklappe 26 am Boden-Teilstück 32 angenäht ist. Diese grau gepunkteten Teilbereiche werden bei der Handhabung der gattungsgemäßen Palettencontainer vom Bedienungspersonal häufig mit der Hand angefasst, so z. B. beim Öffnen und Schließen der oberen Abdeckklappe 24 zum Abschrauben der Schraubkappe bei Befüllung des Palettencontainers sowie beim Öffnen und Schließen der unteren Abdeckklappe 26 zum Bedienen der Entnahmearmatur bei Füllgutentnahme aus dem Palettencontainer. Die silberfarbene Textil-Gewebeschicht ist insbesondere ohne Schutzhandschuhe weitaus angenehmer anzufassen als das Glasfaser-Vlies auf der Innenseite der Feuerschutz-Isoliermatte. Des Weiteren sind diese innenseitigen Bereiche 50 sehr wichtig für einen direkten Kontakt mit dem Kunststoff-Innenbehälter mit der elektrisch leitfähigen Textil-Gewebeschicht für eine EX-Zulassung des Palettencontainers, denn sie gewährleisten die sichere Ableitung von elektrischen Ladungen von der Oberfläche das Kunststoff-Innenbehälters und verhindern eine unerwünschte gefährliche Funkenbildung.

In der kürzeren oberen Abdeckklappe bzw. dem Überlappungsstreifen 44 (Fig. 6) sowie in der großen Abdeckklappe 24 sind - nach links oval herausgezeichnet - zwei abgenähte Schlitze 52 dargestellt, durch die im fertig montierten Palettencontainer die Ösen für die Quertraversen hindurchgesteckt werden.

Aus der vorherigen Beschreibung und den Figuren-Darstellungen wird deutlich, dass in den Eckbereichen auf dem Oberboden des Innenbehälters jeweils ein ziemlich großer Bereich überlappt ist und dort somit eine doppelte Wandstärke der Feuerschutz-Isoliermatte vorliegt. Dazu sind die Überlappungsstreifen 40, 44, 24 der Feuerschutz-Isoliermatte auf dem Oberboden des Kunststoff-Innenbehälters erheblich breiter ausgeführt, damit insbesondere die Eckbereiche des Innenbehälters von oben noch besser geschützt sind. Zum einen ist das sehr zweckmäßig, weil sich oben im Innenbehälter auch bei vollständiger Füllung mit Flüssigkeit immer noch eine Luftblase befindet und die Flüssigkeit keine Wärmeableitung von der Oberflächenwandung des Innenbehälters vornehmen kann. Zum anderen, weil bei einer Übereinanderstapelung die aus Kunststoff bestehenden Eckfüße zu brennen anfangen können und einen zusätzlichen Brandherd bzw. eine zusätzliche Wärmequelle darstellen können.

Zum besonderen Schutz der vom unteren Entnahmestutzen abstehenden Entnahmearmatur ist in vorteilhafter Weise vorgesehen, dass innerhalb der Einformung in der unteren Vorderwandung des Kunststoff-Innenbehälters (doghouse) hinter der unteren kleinen Abdeckklappe 26 eine napfförmige Hitzeschutz-Abdeckung aus dem gleichen Material wie die Feuerschutz-Isoliermatte - als Schutzhaube 54 um die Entnahmearmatur herumgelegt bzw. übergestülpt angeordnet ist, so dass sie den Freiraum innerhalb der Einformung um die aufgesetzte Entnahmearmatur herum hinter der Abdeckklappe 26 nahezu ausgefüllt und so verhindert ist, dass Heißluft an die ebenfalls aus Kunststoff bestehende Entnahmearmatur gelangen kann. Hierzu kann die Schutzhaube auch kissenartig oder voluminös ausgestaltet sein. In Figur 9 und Figur 10 ist die separate zusätzliche Hitzeschutz-Abdeckhaube 54 in zwei verschiedenen perspektivischen Ansichten dargestellt. Diese Schutzhaube 54 wird insbesondere bei langen Entnahmestutzen oder langen Entnahmearmatur-Gehäusen wie z. B. bei einem Camlock-Anschluss eingesetzt.

Fazit: Grundsätzlich ist eine "flammdichte" Isolierung des Auslaufbereichs sehr wichtig. Dies hat ein 15 Minuten Brandtest mit einem bekannten UL IBC des eingangs genannten Stands der Technik gezeigt, bei dem die Feuerschutz-Isolierung nicht dicht geblieben war, weil die schützenden Blechteile sich ungleichmäßig aufgebeult hatten. Neben der Flammdichtigkeit ist auch sicherzustellen, dass die ca. 900°C heiße Verbrennungsluft nicht in den Auslaufbereich (doghouse) eindringen kann. Dies konnte bei einem 45 Minuten Brandtest mit einem erfindungsgemäßen Palettencontainer bei guter Überlappung der Isoliermatten-Teile ohne Leckage realisiert werden. Die einzelnen Gewebeteile bleiben dicht aneinander, sie verformen sich nicht, so dass selbst der Griff der Entnahmearmatur unversehrt blieb. Eine Erhöhung der Sicherheit für Entnahmearmatur und Griff kann in besonderen Fällen durch Verwendung einer separaten Schutzhaube erzielt werden.

**Bezugsziffernliste**

| | | | |
|---|---|---|---|
| **10** | Palettencontainer | **50** | Teilflächen mit äußerer Textil-Gewebeschicht |
| **12** | Rohrgitterrahmen | **52** | abgenähte Schlitze |
| **14** | Bodenpalette | **54** | Schutzhaube |
| **16** | vertikale Rohrstäbe | | |
| **18** | horizontale Rohrstäbe | | |
| **20** | Feuerschutz-Isoliermatte | | |
| **22** | Überlappungsstreifen | | |
| **24** | obere große Abdeckklappe (20) | | |
| **26** | untere kleine Abdeckklappe (20) | | |
| **28** | äußere Textil-Gewebeschicht | | |
| **30** | innere Faservliesschicht | | |
| **32** | Boden-Wandungsteil (20) | | |
| **34** | vorderer höherer Überlappungsstreifen (32) | | |
| **36** | Aussparung (32) | | |
| **38** | Seitenwand-Teilstücke (20) | | |
| **40** | oberer höherer Überlappungsstreifen (38) | | |
| **42** | Rückwand-Teilstück (20) | | |
| **44** | großer Überlappungsstreifen (42) | | |
| **46** | Vorderwand- Teilstück | | |
| **48** | Quertraverse | | |

## Patentansprüche

1. Palettencontainer (10) zur Lagerung und zum Transport von insbesondere brennbaren oder leicht entzündlichen flüssigen Füllgütern mit einem dünnwandigen starren Innenbehälter aus thermoplastischem Kunststoff, der einen mit Schraubkappe verschlossenen oberen Einfüllstutzen und ggfs. einen im Bodenbereich vorderseitig angeordneten Entnahmestutzen ggfs. mit aufgesetzter Entnahmearmatur aufweist, mit einem den Kunststoff-Innenbehälter als Stützmantel dicht umschließenden Rohrgitterrahmen (12) und mit einer Bodenpalette (14), auf welcher der Kunststoff-Innenbehälter aufliegt und mit welcher der Rohrgitterrahmen (12) fest verbunden ist, wobei der Kunststoff-Innenbehälter innerhalb des Rohrgitterrahmens (12) seitlich von einer aus mehreren Teilstücken bestehenden Feuerschutz-Isoliermatte (20) umschlossen ist,
**dadurch gekennzeichnet, dass**
die Feuerschutz-Isoliermatte (20) allseitig um den Kunststoff-Innenbehälter auch vor dessen Deckel- und Bodenbereich angeordnet ist, wobei sich aneinandergrenzende Seitenkanten der einzelnen Teilstücke der Feuerschutz-Isoliermatte (20) in den vier vertikalen rechtwinkligen Eckbereichen und in den horizontalen oberen und unteren rechtwinkligen Eckbereichen entlang der Seitenkanten des Kunststoff-Innenbehälters um ein Stück überlappen, wobei in der Feuerschutz-Isoliermatte (20) im Bereich um die Schraubkappe für den oberen Einfüllstutzen und im Bereich um die ggfs. aufgesetzte Entnahmearmatur jeweils eine zu öffnende und wieder verschließbare überlappende Abdeckklappe (24, 26) vorgesehen ist, wodurch der Schraubdeckel sowie ggfs. die Entnahmearmatur vollständig abgedeckt und jederzeit zugänglich sind.

2. Palettencontainer nach Anspruch 1,
**dadurch gekennzeichnet, dass**
die vier separaten Zuschnittsteile der Feuerschutz-Isoliermatte (20) für die vier Seitenwandungen des Kunststoff-Innenbehälters mit ihren jeweils anhängenden Überlappungsstreifen aus zwei gleichgroßen und zwei unterschiedlich großen Teilstücken bestehen, wobei deren anhängende Überlappungsstreifen so groß ausgebildet sind, dassunter Verzicht auf ein separates Isoliermatten-Teilstück für den Oberboden des Kunststoff-Innenbehälters eine großflächige überlappende Abdeckung des Oberbodens mitsamt Einfüllöffnung stattfindet.

3. Palettencontainer nach Anspruch 2,
**dadurch gekennzeichnet, dass** der Kunststoff-Innenbehälter zwei längere Seitenwandungen aufweist, wobei die beiden gleichgroßen Zuschnittsteile der Feuerschutz-Isoliermatte (20) für die beiden längeren Seitenwandungen des Kunststoff-Innenbehälters jeweils einen anhängenden Überlappungsstreifen mit einer Breite von ca. 100 mm bis 450 mm, vorzugsweise ca. 300 mm, aufweisen, die als breite Überlappungsstreifen zur Abdeckung seitlich auf den Oberboden klappbar ausgebildet sind.

4. Palettencontainer nach Anspruch 2,
**dadurch gekennzeichnet, dass** der Kunststoff-Innenbehälter zwei kürzere Seitenwandungen aufweist, wobei die beiden unterschiedlich großen Zuschnittsteile der Feuerschutz-Isoliermatte (20) für die beiden kürzeren Seitenwandungen des Kunststoff-Innenbehälters zwei unterschiedlich breite Überlappungsstreifen als Abdeckklappen für den Oberboden aufweisen, wobei das rückwärtige Zuschnittsteil der Feuerschutz-Isoliermatte (20) einen Überlappungsstreifen mit einer Breite von ca. 300 mm bis 550 mm, vorzugsweise ca. 450 mm, und das vorderseitige Zuschnittsteil der Feuerschutz-Isoliermatte (20) einen Überlappungsstreifen mit einer Breite von ca. 1100 mm bis 600 mm, vorzugsweise ca. 850 mm, aufweist.

5. Palettencontainer nach Anspruch 1,
**dadurch gekennzeichnet, dass** der Kunststoff-Innenbehälter zwei lange und zwei kürzere Seitenkanten aufweist, wobei das Zuschnittsteil für die Bodenfläche des Kunststoff-Innenbehälters an allen vier Seitenkanten mit jeweils einem Überlappungsstreifen ausgestattet ist, wobei nur die beiden gegenüberliegenden schmalen Überlappungsstreifen an den langen Seitenkanten des Innenbehälters eine gleiche Breite von ca. 50 mm bis 125 mm, vorzugsweise ca. 75 mm, aufweisen.

6. Palettencontainer nach Anspruch 5,
**dadurch gekennzeichnet, dass**
das Zuschnittsteil für die Bodenfläche des Kunststoff-Innenbehälters an der kürzeren rückwärtigen Seitenkante des Innenbehälters einen Überlappungsstreifen mit einer Breite von ca. 100 mm bis 200 mm, vorzugsweise ca. 150 mm, und an der kürzeren vorderseitigen Seitenkante des Innenbehälters einen Überlappungsstreifen mit einer Breite von ca. 100 mm bis 300 mm, vorzugsweise ca. 200 mm, aufweist, wobei dieser Überlappungsstreifen mittig unterbrochen und mit einer Aussparung für einen Zugriff auf die Entnahmearmatur versehen ist.

7. Palettencontainer nach Anspruch 5 oder 6,
**dadurch gekennzeichnet, dass**
auf der Unterseite des Zuschnittsteils für die Bodenfläche vor der Aussparung in dem Überlappungsstreifen an der kürzeren vorderseitigen Seitenkante des Innenbehälters ein rechteckförmiges Teilstück der Feuerschutz-Isoliermatte (20) angenäht ist, mit dem die Aussparung für die Entnahmearmatur an deren Seitenrändern vollständig überlappend abdeckbar ist.

8. Palettencontainer nach wenigstens einem der vorhergehenden Ansprüche 1 bis 7, **dadurch gekennzeichnet, dass** die Feuerschutz-Isoliermatte (20) zweischichtig ausgebildet ist, wozu sie eine äußere hitzebeständige Textil-Gewebeschicht (28) und eine innere Schicht aus hitzebeständigem Faservlies (30) aufweist.

9. Palettencontainer nach Anspruch 8, **dadurch gekennzeichnet, dass**
die äußere Textil-Gewebeschicht (28) mit einer metallpulverenthaltenden Polyurethan-Beschichtung ausgerüstet ist, die durch eine Befüllung mit Aluminiumpulver elektrisch leitfähig ausgebildet ist.

10. Palettencontainer nach Anspruch 9, **dadurch gekennzeichnet, dass**
die verschließbaren überlappenden Abdeckklappen (24, 26) der Feuerschutz-Isoliermatte (20) für den oberen Schraubdeckel sowie für die untere Entnahmearmatur auch innenseitig mit der elektrisch leitfähigen Textil-Gewebeschicht (28) ausgestattet ist.

11. Palettencontainer nach einem der vorhergehenden Ansprüche 8 bis 10, **dadurch gekennzeichnet, dass**
die innere Vliesschicht (30) und die äußere Textil-Gewebeschicht (28) der Feuerschutz-Isoliermatte (20) für eine einseitige kurzzeitige Temperaturbelastung von wenigstens ca. 600° C ausgebildet sind.

12. Palettencontainer nach Anspruch 11, **dadurch gekennzeichnet, dass**
die innere Vliesschicht (30) und die äußere Textil-Gewebeschicht (28) der Feuerschutz-Isoliermatte (20) für eine einseitige kurzzeitige Temperaturbelastung von ca. 1600° C ausgebildet

13. Palettencontainer nach einem der vorhergehenden Ansprüche 8 bis 12,
**dadurch gekennzeichnet, dass**
die innere Vliesschicht (30) und die äußere Textil-Gewebeschicht (28) der Feuerschutz-Isoliermatte (20) für eine einseitige dauerhafte Temperaturbelastung von ca. 550° C ausgelegt sind.

14. Palettencontainer nach einem der vorhergehenden Ansprüche 8-10 oder 12,
**dadurch gekennzeichnet,**
**dass** die innere Vliesschicht (30) und die äußere Textil-Gewebeschicht (28) der Feuerschutz-Isoliermatte (20) für eine einseitige dauerhafte Temperaturbelastung von 1200° C ausgelegt ist.

15. Palettencontainer nach einem der vorhergehenden Ansprüche 8 bis 14, **dadurch gekennzeichnet, dass**
die Feuerschutz-Isoliermatte (20) insgesamt mit äußerer Textil-Gewebeschicht (28) und innerer Vliesschicht (30) eine Dicke zwischen 5 mm bis 8 mm, vorzugsweise 7 mm aufweist, wobei die Dicke der äußeren Textil-Gewebeschicht (28) nur 1 mm bis 2 mm, vorzugsweise ca. 1,5 mm beträgt.

16. Palettencontainer nach einem der vorhergehenden Ansprüche 1 bis 15,
**dadurch gekennzeichnet, dass**
das vordere oder/und das hintere Seitenwandteil der Feuerschutz-Isoliermatte (20) nach oben hin derart verlängert ausgebildet ist dass es nach Art einer Abdeckklappe oben über den Schraubdeckel legbar und in Richtung auf das gegenüberliegende Seitenwandteil übereinander legbar ausgebildet ist, wodurch der Schraubdeckel vollständig und sicher abgedeckt ist.

17. Palettencontainer nach einem der vorhergehenden Ansprüche 1 bis 16,
**dadurch gekennzeichnet, dass**
zur vollständigen Überdeckung einer bodenseitigen Ausnehmung in dem vorderen Seitenwandungs-Zuschnittsteil der Feuerschutz-Isoliermatte zum sicheren Schutz der unteren Entnahmearmatur ein separates rechteckförmiges Zuschnittsteil vorgesehen ist, das größer als die rechteckförmige Ausnehmung für die Entnahmearmatur ausgebildet ist, wobei das Zuschnittsteil der Feuerschutz-Isoliermatte mit seinem unteren Rand bodenseitig an der Feuerschutz-Isoliermatte unterhalb des Kunststoff-Innenbehälters angenäht ist, so dass es als Deckklappe von unten nach oben vor die Ausnehmung klappbar und hinter einem horizontalen Gitterstab festklemmbar ausgebildet ist.

18. Palettencontainer nach einem der vorhergehenden Ansprüche 1 bis 17,
**dadurch gekennzeichnet, dass** innerhalb einer Einformung in der unteren Vorderwandung des Kunststoff-Innenbehälters unter der Abdeckklappe (26) für die Entnahmearmatur, die als kleinere der beiden Abdeckklappen (24, 26) ausgebildet ist, im geschlossenen Zustand eine napfförmige Hitzeschutz-Haube aus dem gleichen Material wie die Feuerschutz-Isoliermatte als zusätzliche separate Schutzkappe (54) über die Entnahmearmatur übergestülpt ist.

## Claims

1. Pallet container (10) for storing and transporting in particular flammable or easily ignitable liquid filling materials, having a thin-walled rigid internal container made from a thermoplastic plastics material, which has an upper filling connector that is closed off by a screw cap, and optionally a retrieval connector that is disposed in the forward base region and optionally has an attached retrieval fitting, having a tubular lattice frame (12) that as a supporting jacket tightly encloses the plastics-material internal container, and having a base pallet (14) on which the plastics-material internal container bears and to which the tubular lattice frame (12) is fixedly connected, wherein the plastics-material internal container within the tubular lattice frame (12) is laterally enclosed by a fire-protection insulation mat (20) that is composed of a plurality of composite parts,
**characterized in that**
the fire-protection insulation mat (20) is disposed on all sides around the plastics-material internal container, also in front of the lid and base regions of the latter, wherein mutually adjacent lateral edges of the individual composite parts of the fire-protection insulation mat (20) overlap by a margin in the four vertical rectangular corner regions and in the horizontal upper and lower rectangular corner regions along the lateral edges of the plastics-material internal container, wherein in the fire-protection insulation mat (20) in the region about the screw cap for the upper filling connector, and in the region about the optionally attached retrieval fitting, in each case one overlapping cover flap (24, 26), capable of being opened and of being reclosed, is provided, on account of which the screw lid and optionally the retrieval fitting are completely covered and at all times accessible.

2. Pallet container according to Claim 1,
**characterized in that**
the four separate blank panels of the fire-protection insulation mat (20) for the four side walls of the plastics-material internal container, with the respective affixed overlapping strips thereof, are composed of two equally sized and two dissimilarly sized composite parts, wherein the affixed overlapping strips thereof are configured to be of a such size that, while dispensing with a separate insulation-mat composite part for the upper base of the plastics-material internal container, large-area overlapping covering of the upper base, including the filling opening, takes place.

3. Pallet container according to Claim 2,
**characterized in that**
the plastic-material internal container has two longer side walls, wherein
the two equally-sized blank panels of the fire-protection insulation mat (20) for the two longer side walls of the plastics-material internal container each have one affixed overlapping strip having a width of approx. 100 mm to 450 mm, preferably of approx. 300 mm, the latter being configured as wide overlapping strips for coverage by laterally folding onto the upper base.

4. Pallet container according to Claim 2,
**characterized in that**
the plastics-material internal container has two shorter side walls, wherein
the two dissimilarly sized blank panels of the fire-protection insulation mat (20) for the two shorter side walls of the plastics-material internal container have two dissimilarly wide overlapping strips as cover flaps for the upper base, wherein the rearward blank panel of the fire-protection insulation mat (20) has an overlapping strip having a width of approx. 300 mm to 550 mm, preferably of approx. 450 mm, and the front-side blank panel of the fire-protection insulation mat (20) has an overlapping strip having a width of approx. 1100 mm to 600 mm, preferably approx. 850 mm.

5. Pallet container according to Claim 1,
**characterized in that**
the plastics-material internal container has two long and two shorter lateral edges, wherein
the blank panel for the base face of the plastics-material internal container on all four lateral edges each is equipped with one overlapping strip, wherein only the two opposite narrow overlapping strips on the long lateral edges of the internal container have an equal width of approx. 50 mm to 125 mm, preferably of approx. 75 mm.

6. Pallet container according to Claim 5,
**characterized in that**
the blank panel for the base face of the plastics-material internal container on the shorter rearward lateral edge of the internal container has an overlapping strip having a width of approx. 100 mm to 200 mm, preferably of approx. 150 mm, and on the shorter front-side lateral edge of the internal container has an overlapping strip having a width of approx. 100 mm to 300 mm, preferably of approx. 200 mm, wherein this overlapping strip is centrically interrupted and provided with a clearance for accessing the retrieval fitting.

7. Pallet container according to Claim 5 or 6,
**characterized in that**
on the lower side of the blank panel for the base face in front of the clearance in the overlapping strip on the shorter front-side lateral edge of the internal container, a rectangular composite part of the fire-protection insulation mat (20) is sewn, by way of which rectangular composite part the clearance for the retrieval fitting on the lateral edges thereof is coverable in a completely overlapping manner.

8. Pallet container according to at least one of preceding Claims 1 to 7,
**characterized in that**
the fire-protection insulation mat (20) is configured with two layers, to which end said fire-protection insulation mat (20) has an external heat-resistant woven-fabric textile layer (28) and an internal layer made from a heat-resistant fibrous non-woven (30).

9. Pallet container according to Claim 8,
**characterized in that**
the external woven-fabric textile layer (28) is finished with a metal-powder-containing polyurethane coating which by way of a filling with aluminum powder is configured so as to be electrically conductive.

10. Pallet container according to Claim 9,
**characterized in that**
the closable overlapping cover flaps (24, 26) of the fire-protection insulation mat (20) for the upper screw lid and for the lower retrieval fitting are also equipped on the internal side with the electrically conductive woven-fabric textile layer (28).

11. Pallet container according to one of preceding Claims 8 to 10,
**characterized in that**
the internal non-woven layer (30) and the external woven-fabric textile layer (28) of the fire-protection insulation mat (20) are configured for a unilateral short-term temperature stress of at least approx. 600°C.

12. Pallet container according to Claim 1,
**characterized in that**
the internal non-woven layer (30) and the external woven-fabric textile layer (28) of the fire-protection insulation mat (20) configured for a unilateral short-term temperature stress of approx. 1600°C.

13. Pallet container according to one of preceding Claims 8 to 12,
**characterized in that**
the internal non-woven layer (30) and the external woven-fabric textile layer (28) of the fire-protection insulation mat (20) are conceived for a unilateral long-term temperature stress of approx. 550°C.

14. Pallet container according to one of preceding Claims 8-10 or 12,
**characterized in**
**that** internal non-woven layer (30) and the external woven-fabric textile layer (28) of the fire-protection insulation mat (20) is conceived for a unilateral long-term temperature stress of 1200°C.

15. Pallet container according to one of preceding Claims 8 to 14,
**characterized in that**
the fire-protection insulation mat (20), including the external woven-fabric textile layer (28) and the internal non-woven layer (30), has an overall thickness between 5 mm and 8 mm, preferably of 7 mm, wherein the thickness of the external woven-fabric textile layer (28) is only 1 mm to 2 mm, preferably approx. 1.5 mm.

16. Pallet container according to one of preceding Claims 1 to 15,
**characterized in that**
the front and/or the rear side wall part of the fire-protection insulation mat (20) toward the top is configured so as to be extended in length in such a manner that said side wall part in the manner of a cover flap is configured to be placeable on top of the screw lid, and to be placeable in the direction toward the opposite side wall part, so as to be on top thereof, on account of which the screw lid is completely and securely covered.

17. Pallet container according to one of preceding Claims 1 to 16,
**characterized in that**
a separate rectangular blank panel is provided in order for a base-side clearance in the front side-wall blank panel of the fire-protection insulation mat to be completely superimposed for reliably protecting the lower retrieval fitting, said separate rectangular blank panel being larger than the rectangular clearance for the retrieval fitting, wherein the blank panel of the fire-protection insulation mat by way of the lower periphery thereof on the base side is sewn to the fire-protection insulation mat below the plastics-material internal container such that said blank panel of the fire-protection insulation mat as a cover flap is configured so as to be foldable from bottom to top in front of the clearance and fixedly clampable behind a horizontal lattice bar.

18. Pallet container according to one of preceding Claims 1 to 17,
**characterized in that**
within a recess in the lower front wall of the plastics-material internal container, below the cover flap (26) for the retrieval fitting, which is configured to be the smaller of the two cover flaps (24, 26), in the closed state, a bowl-shaped thermal-protection hood made from the same material as the fire-protection insulation mat is push-fitted as an additional separate protection cap (54) over the retrieval fitting.

## Revendications

1. Conteneur sur palette (10) servant au stockage et au transport de produits de remplissage liquides en particulier combustibles ou facilement inflammables, comprenant un récipient intérieur rigide à parois minces en matière synthétique thermoplastique, lequel comprend une tubulure de remplissage supérieure fermée par un bouchon fileté et éventuellement une tubulure de prélèvement disposée sur le côté avant dans la région de fond et dotée éventuellement d'un robinet de prélèvement rapporté, un cadre grillagé tubulaire (12) entourant étroitement le récipient intérieur en matière synthétique en tant qu'enveloppe de support et une palette de fond (14) sur laquelle repose le récipient intérieur en matière synthétique et à laquelle le cadre grillagé tubulaire (12) est relié solidement, dans lequel le récipient intérieur en matière synthétique à l'intérieur du cadre grillagé tubulaire (12) est entouré latéralement par un tapis isolant de protection contre le feu (20) constitué de plusieurs parties,
**caractérisé en ce que**
le tapis isolant de protection contre le feu (20) est disposé de tous côtés autour du récipient intérieur en matière synthétique également devant sa région de couvercle et de fond, des bords latéraux mutuellement adjacents des parties individuelles du tapis isolant de protection contre le feu (20) se chevauchant sur une certaine distance dans les quatre régions de coin rectangulaires verticales et dans les régions de coin rectangulaires horizontales supérieures et inférieures le long des bords latéraux du récipient intérieur en matière synthétique, des volets de recouvrement (24, 26) à ouvrir et pouvant être refermés étant prévus respectivement dans le tapis isolant de protection contre le feu (20) dans la région autour du bouchon fileté pour la tubulure de remplissage supérieure et dans la région autour du robinet de prélèvement éventuellement rapporté, de sorte que le couvercle fileté et éventuellement le robinet de prélèvement soient recouverts complètement et accessibles à tout moment.

2. Conteneur sur palette selon la revendication 1,
**caractérisé en ce que**
les quatre parties découpées séparées du tapis isolant de protection contre le feu (20) pour les quatre parois latérales du récipient intérieur en matière synthétique comprenant leurs bandes de chevauchement respectivement attachées sont constituées de deux parties de même taille et de deux parties de tailles différentes, leurs bandes de chevauchement attachées étant de taille suffisante pour qu'un recouvrement en chevauchement de grande surface du fond supérieur, y compris l'ouverture de remplissage, soit présent sans devoir recourir à une partie séparée de tapis isolant pour le fond supérieur du récipient intérieur en matière synthétique.

3. Conteneur sur palette selon la revendication 2,
**caractérisé en ce que**
le récipient intérieur en matière synthétique comprend deux parois latérales plus longues, les deux parties découpées de même taille du tapis isolant de protection contre le feu (20) pour les deux parois latérales plus longues du récipient intérieur en matière synthétique comprenant respectivement une bande de chevauchement attachée présentant une largeur d'environ 100 mm à 450 mm, de préférence d'environ 300 mm, lesquelles sont réalisées, en tant que bandes de chevauchement larges, de manière rabattable latéralement sur le fond supérieur pour le recouvrement.

4. Conteneur sur palette selon la revendication 2,
**caractérisé en ce que**
le récipient intérieur en matière synthétique comprend deux parois latérales plus courtes, les deux parties découpées de tailles différentes du tapis isolant de protection contre le feu (20) pour les deux parois latérales plus courtes du récipient intérieur en matière synthétique comprenant deux bandes de chevauchement de largeurs différentes en tant que volets de recouvrement pour le fond supérieur, la partie découpée arrière du tapis isolant de protection contre le feu (20) comprenant une bande de chevauchement présentant une largeur d'environ 300 mm à 550 mm, de préférence d'environ 450 mm, et la partie découpée avant du tapis isolant de protection contre le feu (20) comprenant une bande de chevauchement présentant une largeur d'environ 1100 mm à 600 mm, de préférence d'environ 850 mm.

5. Conteneur sur palette selon la revendication 1,
**caractérisé en ce que**
le récipient intérieur en matière synthétique comprend deux bords latéraux longs et deux bords latéraux plus courts, la partie découpée pour la surface de fond du récipient intérieur en matière synthétique étant dotée de respectivement une bande de chevauchement au niveau des quatre bords latéraux, seulement les deux bandes de chevauchement étroites opposées au niveau des bords latéraux longs du récipient intérieur présentant une même largeur d'environ 50 mm à 125 mm, de préférence d'environ 75 mm.

6. Conteneur sur palette selon la revendication 5,
**caractérisé en ce que**
la partie découpée pour la surface de fond du récipient intérieur en matière synthétique comprend, au niveau du bord latéral arrière plus court du récipient intérieur, une bande de chevauchement présentant une largeur d'environ 100 mm à 200 mm, de préférence d'environ 150 mm et, au niveau du bord latéral avant plus court du récipient intérieur, une bande de chevauchement présentant une largeur d'environ 100 mm à 300 mm, de préférence d'environ 200 mm, ces bandes de chevauchement étant interrompues centralement et dotées d'un évidement pour un accès au robinet de prélèvement.

7. Conteneur sur palette selon la revendication 5 ou 6,
**caractérisé en ce que**
sur le côté inférieur de la partie découpée pour la surface de fond, devant l'évidement dans la bande de chevauchement sur le bord latéral avant plus court du récipient intérieur, une partie rectangulaire du tapis isolant de protection contre le feu (20) est cousue, partie rectangulaire par laquelle l'évidement pour le robinet de prélèvement peut être recouvert en chevauchement complètement au niveau de ses bords latéraux.

8. Conteneur sur palette selon au moins l'une des revendications précédentes 1 à 7,
**caractérisé en ce que**
le tapis isolant de protection contre le feu (20) est formé en deux couches, et comprend à cet effet une couche extérieure en tissu textile (28) résistant à la chaleur et une couche intérieure en non-tissé (30) résistant à la chaleur.

9. Conteneur sur palette selon la revendication 8,
**caractérisé en ce que**
la couche extérieure en tissu textile (28) est pourvue d'un revêtement en polyuréthane contenant une poudre métallique, lequel est réalisé de manière à être électroconducteur par remplissage avec une poudre d'aluminium.

10. Conteneur sur palette selon la revendication 9,
**caractérisé en ce que**
les volets de recouvrement (24, 26) en chevauchement pouvant être fermés du tapis isolant de protection contre le feu (20) pour le couvercle fileté supérieur et pour le robinet de prélèvement inférieur sont également dotés, sur le côté intérieur, de la couche en tissu textile électroconductrice (28).

11. Conteneur sur palette selon l'une des revendications précédentes 8 à 10,
**caractérisé en ce que**
la couche intérieure en non-tissé (30) et la couche extérieure en tissu textile (28) du tapis isolant de protection contre le feu (20) sont réalisées pour une charge thermique unilatérale de courte durée d'au moins environ 600 °C.

12. Conteneur sur palette selon la revendication 11,
**caractérisé en ce que**
la couche intérieure en non-tissé (30) et la couche extérieure en tissu textile (28) du tapis isolant de protection contre le feu (20) sont réalisées pour une charge thermique unilatérale de courte durée d'environ 1600 °C.

13. Conteneur sur palette selon l'une des revendications précédentes 8 à 12,
**caractérisé en ce que**
la couche intérieure en non-tissé (30) et la couche extérieure en tissu textile (28) du tapis isolant de protection contre le feu (20) sont conçues pour une charge thermique unilatérale de longue durée d'environ 550 °C.

14. Conteneur sur palette selon l'une des revendications précédentes 8 à 10 ou 12,
**caractérisé en ce que**
la couche intérieure en non-tissé (30) et la couche extérieure en tissu textile (28) du tapis isolant de protection contre le feu (20) sont conçues pour une charge thermique unilatérale de longue durée de 1200 °C.

15. Conteneur sur palette selon l'une des revendications précédentes 8 à 14,
**caractérisé en ce que**
le tapis isolant de protection contre le feu (20), y compris la couche extérieure en tissu textile (28) et la couche intérieure en non-tissé (30), présente une épaisseur comprise entre 5 mm et 8 mm, de préférence de 7 mm, l'épaisseur de la couche extérieure en tissu textile (28) n'étant que de 1 mm à 2 mm, de préférence d'environ 1,5 mm.

16. Conteneur sur palette selon l'une des revendications précédentes 1 à 15,
**caractérisé en ce que**
la partie de paroi latérale avant et/ou la partie de paroi latérale arrière du tapis isolant de protection contre le feu (20) sont réalisées de manière prolongée vers le haut de manière à pouvoir être placées à la manière d'un volet de recouvrement sur le haut du couvercle fileté et de manière à pouvoir être placées, en direction de la partie de paroi latérale opposée, sur celle-ci, de telle sorte que le couvercle fileté soit recouvert complètement et de manière sûre.

17. Conteneur sur palette selon l'une des revendications précédentes 1 à 16,
**caractérisé en ce que**,
pour le recouvrement complet d'un évidement côté fond dans la partie découpée de paroi latérale avant du tapis isolant de protection contre le feu pour protéger de manière sûre le robinet de prélèvement inférieur, une partie découpée rectangulaire séparée est prévue, laquelle est réalisée de manière plus grande que l'évidement rectangulaire pour le robinet de prélèvement, la partie découpée du tapis isolant de protection contre le feu étant, par son bord inférieur, cousue côté fond au tapis isolant de protection contre le feu en dessous du récipient intérieur en matière synthétique, de manière à être rabattable de bas en haut devant l'évidement en tant que volet de recouvrement et à pouvoir être serrée fixement derrière une barre de treillis horizontale.

18. Conteneur sur palette selon l'une des revendications précédentes 1 à 17,
**caractérisé en ce**
**qu'**à l'intérieur d'un creux dans la paroi avant inférieure du récipient intérieur en matière synthétique en dessous du volet de recouvrement (26) pour le robinet de prélèvement, qui est réalisé en tant que volet plus petit des deux volets de recouvrement (24, 26), à l'état fermé, une coiffe de protection thermique en forme de cuvette constituée du même matériau que le tapis isolant de protection contre le feu est enfoncée par-dessus le robinet de prélèvement en tant que couvercle de protection (54) séparé supplémentaire.
